# EUROPÄISCHE PATENTSCHRIFT

(11) **EP 1 647 646 B1**
(45) Veröffentlichungstag und Bekanntmachung des Hinweises auf die Patenterteilung: **04.03.2009**
(21) Anmeldenummer: 05021879.1
(22) Anmeldetag: 07.10.2005
(51) Int. Cl.: E04B 2/74

(54) **Randprofil eines Wandelements**
Edge profile of a wall element
Profilé de chant d'un élément de mur

(30) Priorität: 18.10.2004 DE 102004050869
(43) Veröffentlichungstag der Anmeldung: 19.04.2006
(73) Patentinhaber: Preform GmbH, 91555 Feuchtwangen (DE)
(72) Erfinder: Germann, Hans-Rudolf, 8185 Winkel (CH); Liebrich, Nicole, 73433 Aalen (DE)
(74) Vertreter: Möhring, Friedrich

(56) Entgegenhaltungen:
- GB-A- 2 193 514

## Beschreibung

Die vorliegende Erfindung betrifft ein Randprofil eines Wandelements einer mobilen Stellwand, mit einem Verbindungsbereich und einem Anschlußbereich, wobei der Verbindungsbereich zur Verbindung des Wandelements mit einem benachbarten Bauteil der Stellwand und der Anschlußbereich zum Anschluß des Randprofils an den Wandkörper des Wandelements ausgeführt sind.

Es sind - in verschiedenen Ausführungen - zur Bildung von mobilen Stellwänden bestimmte, Randprofile der vorstehend angegebenen Art aufweisende Wandelemente bekannt, bei denen an den Randprofilen zwischen dem Anschlußbereich und dem Verbindungsbereich mindestens auf einer Seite des Randprofils eine Organisationsnut zur Befestigung von Anbauteilen vorgesehen ist (vgl. z.B. DE 19844027 A1, WO 95/28532 A1 und US 4232724 A). Häufig weist dabei der Verbindungsbereich mindestens eine Verbindungsnut auf, die zur Aufnahme eines Verbindungselements ausgeführt ist, welches der Verbindung des betreffenden Wandelements mit einem benachbarten Bauteil (z.B. ein weiteres Wandelement oder eine Säule) der Stellwand dient; dies ist indessen nicht die einzige mögliche Art der Verbindung des betreffenden Wandelements mit einem weiteren Wandelement oder einem sonstigen Bauteil der Stellwand. Und die Organisationsnut, unter deren Verwendung unterschiedlichste Anbauteile und Accessoires an dem betreffenden Wandelement bzw. an der Stellwand angebracht werden können, ist häufig hinterschnitten ausgeführt, z.B. indem sie einen T-förmigen Querschnitt aufweist.

Weiterhin sind - beispielsweise aus der GB 2193514 A und der EP 167209 A2 - Randprofile aufweisende, zur Bildung von mobilen Stellwänden bestimmte Wandelemente bekannt, bei denen mehrere Nuten vorgesehen sind, die jeweils ein Verbindungsglied aufnehmen können und in unterschiedlichen Winkelstellungen zu der Ebene des Wandkörpers angeordnet sind, um unterschiedliche Winkelstellungen der miteinander zu verbindenden Wandelemente zueinander zu ermöglichen. Dabei können, wie dies der EP 167209 A1 entnehmbar ist, die besagten Nuten nicht nur der Verbindung zweier benachbarter Wandelemente miteinander dienen, sondern auch der Befestigung von Anbauteilen an dem jeweiligen Wandelement.

An Stellwände der hier in Rede stehenden Art werden in der Praxis unterschiedlichste Anforderungen gestellt. Hierzu zählen insbesondere ein hohes Maß an Flexibilität, was die Möglichkeiten der Kombination einzelner Wandelemente wie auch die Ausstattung der Stellwand im übrigen angeht, eine hohe Festigkeit und Stabilität, die Möglichkeit des Aufbaus, Abbaus und Umbaus der Stellwand mit geringem technischen Aufwand, eine ansprechende ästhetische Gestaltung und geringe Kosten. Die vorliegende Erfindung hat sich zum Ziel gesetzt, ein solches Randprofil für eine Stellwand sowie ein mit diesem Randprofil ausgestattetes Wandelement bereitzustellen, daß die betreffende Stellwand den vorstehend aufgezeigten Anforderungen in besonderer Weise genügt.

Gelöst wird diese Aufgabenstellung gemäß der vorliegenden Erfindung durch das in Anspruch 1 angegebene Randprofil. Demnach besteht ein in Kombination mit den weiteren für das erfindungsgemäße Randprofil bestimmenden Merkmalen wesentliches Merkmal darin, daß bei einem Randprofil der eingangs angegebenen Art die mindestens eine Organisationsnut zum Verbindungsbereich hin schräggestellt ist. Weiterhin ist für das erfindungsgemäße Randprofil wesentlich, daß dieses zweiteilig ausgeführt ist, indem es aus einem Verbindungsprofil und einem Anschlußprofil zusammengefügt ist, wobei auch die Trennfläche zwischen dem Verbindungsprofil und dem Anschlußprofil randseitig entsprechend der Orientierung der Organisationsnut zum Verbindungsbereich hin schräggestellt ist.

Einer der Vorteile einer solchen Gestaltung des Randprofils ist, daß sich mit ein und demselben Verbindungsprofil unterschiedliche, insbesondere die Art und den Aufbau des Wandkörpers berücksichtigende Anschlußprofile baukastenartig kombinieren lassen. Auch im Hinblick auf die möglichst einfache Fertigung insbesondere von solchen Wandelementen, deren Wandkörper eine textile oder sonstige Bespannung aufweisen, ist die dargelegte Zweiteilung des Randprofils günstig, wie weiter unten deutlich werden wird. Unter demselben Blickwinkel ist es von Vorteil, wenn das Randprofil einen Hohlraum zur Aufnahme der Schenkel von Eck-Verbindungswinkeln aufweist.

Dabei können die beiden Teilprofile entfernt von der Mittenebene des Randprofils, in den schräggestellten Bereichen der Trennfläche flächig aneinander anliegen. Bei der Umsetzung der vorliegenden Erfindung im Zusammenhang mit Wandelementen, welche eine textile oder sonstige Bespannung aufweisen, ist indessen eine andere Gestaltung besonders günstig; und zwar stehen sich in diesem Falle in den schräggestellten Bereichen der Trennfläche bevorzugt eine Begrenzungswand des Anschlußprofils und eine Begrenzungswand des Verbindungsprofils auf einen Abstand von 0,3mm bis 0,8mm gegenüber, und die Bespannung ist randseitig zwischen dem Verbindungsprofil und dem Anschlußprofil in der Trennfläche aufgenommen. Außen liegt die Bespannung besonders bevorzugt an einer Stützfläche des Anschlußprofils an. Besonders günstig ist es dabei, wenn an dem Anschlußprofil hinterschnittene, zu der Trennfläche zwischen dem Verbindungsprofil und dem Anschlußprofil hin offene Hohlräume zur Aufnahme von Befestigungsleisten für die Bespannung vorgesehen sind, an denen sich die Bespannung randseitig fixieren läßt. Die vorstehend aufgezeigten Aspekte sind wiederum von Vorteil im Hinblick auf die Möglichkeit, ein funktional besonders günstiges Randprofil vergleichsweise kompakt auszuführen; denn man erreicht unter anderem eine Aussteifung der beiden Teilprofile des Randprofils gegeneinander.

Durch die erfindungsgemäße Schrägstellung der Organisationsnut(en) mit ihrer Mündung in Richtung auf den Verbindungsbereich lassen sich selbst innerhalb eines vergleichsweise dezenten Randprofils zur Befestigung auch von relativ schweren Anbauteilen geeignete, großformatige Organisationsnuten unterbringen, ohne daß hierdurch die übrige Funktionalität beeinträchtigt würde. Im Gegenteil, insbesondere auch im Hinblick auf die Flexibilität, die Ästhetik und die Stabilität der Stellwand ergeben sich in Anwendung der vorliegenden Erfindung positive Auswirkungen. So können beispielsweise jene Kanten, an denen zwei miteinander linear verkettete Wandelemente aneinander stoßen, besonders schlank ausgeführt werden. Hierdurch ergibt sich eine federnde Nachgiebigkeit der entsprechenden Lippen, die günstig ist im Hinblick auf einem möglichst spaltfreien Übergang von einem Wandelement zum anderen selbst unter Berücksichtigung unvermeidbarer Fertigungstoleranzen. Auch im Hinblick auf eine einfache Montage der Stellwand erweist sich die aufgezeigte federnde Nachgiebigkeit der aneinander anliegenden Lippen als günstig. Des weiteren ermöglicht die schlanke Ausführung der genannten Kanten, daß die Kontaktbereiche zweier miteinander verketteter Wandelemente im wesentlichen unmittelbar angrenzend an die Ebenen der Außenflächen der Wandelemente angeordnet werden können, was günstig ist für die Stabilität der Stellwand. Zudem sind Details der Verbindung zweier miteinander verketteter Wandelemente von außen nicht sichtbar; dies ist für das ästhetische Erscheinungsbild der Stellwand von Vorteil. In dieser Hinsicht ist auch unmittelbar günstig, daß durch die Schrägstellung der Organisationsnuten diese bei einer Draufsicht auf die Stellwand nicht als solche erscheinen.

Gemäß einer bevorzugten Weiterbildung der Erfindung ist vorgesehen, daß die mindestens eine Organisationsnut eine Mittenebene aufweist, die mit der Mittenebene des Randprofils einen Winkel zwischen 40° und 80°, besonders bevorzugt zwischen 50° und 70° einschließt. Im Falle einer solchen Gestaltung der Randprofile sind die vorstehend erläuterten Vorteile der vorliegenden Erfindung besonders ausgeprägt. Dasselbe gilt, wenn die Organisationsnut hinterschnitten ausgeführt ist, insbesondere indem sie einen T-förmigen Querschnitt aufweist.

Gemäß einer anderen bevorzugten Weiterbildung der Erfindung ist vorgesehen, daß die Breite des Anschlußprofils im wesentlichen der Breite des Verbindungsprofils entspricht. Hierdurch ergeben sich besonders vorteilhafte statische Verhältnisse; und auch die Ästhetik der Stellwand wird auf diese Weise günstig beeinflußt.

Eine nochmals andere bevorzugte Weiterbildung der Erfindung zeichnet sich dadurch aus, daß das Randprofil stirnseitig an seinem Verbindungsabschnitt eine zur Aufnahme einer Blende geeignete Vertiefung aufweist. Dies gestattet eine unauffällige, nicht auftragende versenkte Anbringung entsprechender Blenden an den freien Rändern der jeweils äußersten Wandelemente einer Stellwand.

Gemäß einem weiteren Aspekt der vorliegenden Erfindung ist vorgesehen, daß ein zur Verwendung als Teil einer mobilen Stellwand bestimmtes Wandelement einen rechteckigen Wandkörper und an diesem umlaufend, an den vier Kanten angeordnete, hinsichtlich ihrer Querschnittsgestaltung identisch ausgeführte Randprofile aufweist. Auf diese Weise entstehen Wandelemente ohne vorgegebene Orientierung (oben, unten, rechts, links), die sich somit in verschiedenen Ausrichtungen (insbesondere im Hochformat und im Querformat) in modular aufgebaute Stellwände integrieren lassen. Dies trägt zu einer besonders hohen Flexibilität der Verwendung vorgegebener Wandelemente bei. In diesem Zusammenhang ist gemäß einer nochmals weiteren bevorzugten Weiterbildung vorgesehen, daß Fußelemente vorgesehen sind, die mit dem jeweils unteren Randprofil an dessen Verbindungsabschnitt verbindbar sind, und zwar mittels der identischen Verbindungstechnik, mittels derer das betreffende Wandelement auch mit benachbarten Teilen der Stellwand verbunden wird.

Im folgenden wird die vorliegende Erfindung anhand zweier in der Zeichnung veranschaulichter bevorzugter Ausführungsbeispiele näher erläutert. Dabei zeigt
- Fig. 1: eine erste Ausführungsform eines Randprofils gemäß der vorliegenden Erfindung im Querschnitt,
- Fig. 2: einen Querschnitt durch eine zweite Ausführungs- form eines Randprofils gemäß der vorliegenden Er- findung und
- Fig. 3: im Querschnitt zwei miteinander verbundene Rand- profile gemäß Fig. 1.

Das in den Figuren 1 und 3 veranschaulichte Randprofil 1 eines Wandelements 2 einer mobilen Stellwand umfaßt zwei Teilprofile, aus denen es zusammengefügt ist, nämlich ein Anschlußprofil 3 und ein Verbindungsprofil 4. Das Anschlußprofil 3 weist einen Anschlußbereich 5 auf, der zum Anschluß des Randprofils 1 an den Wandkörper 6 des Wandelements 2 ausgeführt ist. Der Anschlußbereich 5 umfaßt dabei namentlich drei für die Aufnahme plattenförmiger Komponenten des Wandkörpers 6 geeignte Nuten, nämlich eine im Bereich der Mittenebene 7 des Randprofils angeordnete mittlere Nut 8 für einen Wandkörperkern 9 und zwei äußere Nuten 10 für jeweils eine Wandkörperbeplankung 11. Der Wandkörper kann überdies, wie dies durch das Bezugszeichen 12 (Fig. 3) veranschaulicht ist, ggfs. zwei Lagen eines Schalldämm-Materials umfassen. Das Verbindungsprofil 4 weist einen Verbindungsbereich 13 auf. Dieser umfaßt eine Verbindungsnut 14, die zur Aufnahme des Flansches 15 eines Verbindungselements 16 geeignet ist, mittels dessen sich eine Verbindung des betreffenden Wandelements 2 zu einem weiteren Bauteil der Stellwand herstellen läßt.

Zwischen dem Anschlußbereich 5 und dem Verbindungsbereich 13 ist auf beiden Seiten des Randprofils 1 eine hinterschnittene, einen T-förmigen Querschnitt aufweisende Organisationsnut 17 vorgesehen, die der Befestigung von Anbauteilen an dem Wandelement 2 dient. Die Organisationsnuten 17 sind dabei zum Verbindungsbereich 13 hin schräggestellt. Ihre Mittenebene 18 schließt mit der Mittenebene 7 des Randprofils 1 jeweils einen Winkel α von 60° ein.

Die Trennfläche 20 zwischen dem Verbindungsprofil 4 und dem Anschlußprofil 3 ist randseitig entsprechend der Orientierung der Organisationsnuten 17 zum Verbindungsbereich 13 hin schräggestellt. Im Bereich dieser somit ebenfalls einen Winkel von 60° mit der Mittenebene 7 des Randprofils 1 einschließenden Abschnitte der Trennfläche 20 stehen sich eine Begrenzungswand 21 des Anschlußprofils 3 und eine Begrenzungswand 22 des Verbindungsprofils 4 auf einen Abstand von 0,5mm gegenüber. Der so entstehende Spalt 23 kann bei einer Ausführung des Wandelements 2 mit einer Bespannung 24, z.B. einer solchen aus textilem Material, den Randbereich der Bespannung aufnehmen. Der Rand 25 der Bespannung 24 kann dabei mechanisch (z.B. durch Nägel 26 oder Klammern) an einer aus Holz bestehenden Befestigungsleiste 27 fixiert sein, die in einem zu der Trennfläche 20 hin offenen Hohlraum 28 des Anschlußprofils 3 aufgenommen ist. Das Verbindungsprofil 4 wird in diesem Falle erst dann an dem Anschlußprofil 3 befestigt, nachdem dieses an dem Wandkörper 6 montiert und die Bespannung 24, die an einer Stützfläche 29 des Randprofils anliegt, aufgebracht worden ist. Die Montage der Anschlußprofile 3 an dem Wandkörper kann dabei namentlich unter Verwendung von Eck-Verbindungswinkeln erfolgen, deren Schenkel in zugeordnete Hohlräume 30 der beiden jeweils über Eck miteinander zu verbindenden Anschlußprofile eingreifen. Die Befestigung der Verbindungsprofile 4 an den Anschlußprofilen 3 kann beispielsweise durch Schrauben erfolgen, die durch die Verbindungsnuten 14 hindurch in den Steg 31 des betreffenden Anschlußprofils 3 eingeschraubt werden.

Die - quer zur Mittenebene 19 des Randprofils 1 gemessene - Breite des Anschlußprofils 3 entspricht im wesentlichen der Breite des Verbindungsprofils 4. Dies bedeutet, daß die Organisationsnuten 17 im wesentlichen in der jeweiligen Ebene der Außenfläche 19 des Wandelements münden. Zum Verbindungsbereich 13 hin sind die Organisationsnuten 17 jeweils durch eine schmale Lippe 32 begrenzt. Bei der Verkettung zweier Wandelemente 2 liegen jeweils die beiden einander zugeodneten Lippen 32 aneinander an, wobei der Kontaktbereiche bis an die Außenflächen 19 der Wandelemente heranreichen. Entsprechendes gilt bei dem Anschluß der Wandelemente an eine quadratische Säule. Stirnseitig an seinem Verbindungsabschnitt 13 weist das Randprofil 1 eine Vertiefung 33 auf. Diese ist, wie Fig. 2 anhand eines hinsichtlich des Anschlußprofils 3' modifizierten Ausführungsbeispiels des Randprofils 1' veranschaulicht, zur Aufnahme einer Blende 34 geeignet, die sich mittels eines in die Verbindungsnut 14 eingreifenden Clipses 35 stirnseitig an dem Verbindungsprofil 4 anbringen läßt. Das Randprofil 1' gemäß Fig. 2 unterscheidet sich, wie dargelegt, von dem Randprofil 1 nach den Figuren 1 und 3 allein im Hinblick auf das Anschlußprofil; das Verbindungsprofil 4 ist indessen bei beiden Ausführungsformen identisch. Das Anschlußprofil 3' ist in erster Linie bestimmt für solche Wandelemente, die als Wandkörper eine zwei Scheiben 36 umfassende Verglasung aufweisen. Da hier eine Bespannung nicht vorgesehen ist, liegen das Verbindungsprofil 4 und das Anschlußprofil 3' im Bereich der wiederum schrägstehenden Abschnitte der Trennfläche 20 flächig aneinander an und steifen sich auf diese Weise gegenseitig aus. Auch die ineinandergreifende Verbindung 37 von Anschlußprofil 3' und Verbindungsprofil 4 im mittleren Abschnitt der Trennfläche 20 sorgt, wie dies ebenfalls für die Ausführungsform nach den Figuren 1 und 3 gilt, für eine Aussteifung des Randprofils 1'.

## Patentansprüche

1. Randprofil (1, 1') eines Wandelements einer mobilen Stellwand, mit einem Verbindungsbereich (5, 5') und einem Anschlußbereich (13), wobei der Verbindungsbereich zur Verbindung des Wandelements (2, 2') mit einem benachbarten Bauteil der Stellwand und der Anschlußbereich zum Anschluß des Randprofils an den Wandkörper (6, 6') des Wandelements ausgeführt ist mit den folgenden Merkmalen:
das Randprofil (1, 1') ist zweiteilig ausgeführt, indem es aus einem Verbindungsprofil (4) und einem Anschlußprofil (3, 3') zusammengefügt ist;
zwischen dem Anschlußbereich und dem Verbindungsbereich ist mindestens auf einer Seite des Randprofils eine Organisationsnut (17) zur Befestigung von Anbauteilen vorgesehen;
die mindestens eine Organisationsnut (17) ist zum Verbindungsbereich (13) des Randprofils hin schräggestellt durch eine Schrägstellung der Mündung der Organisationsnut in Richtung auf den Verbidnungsbereich;
die Trennfläche (20) zwischen dem Verbindungsprofil (4) und dem Anschlußprofil (3, 3') ist randseitig entsprechend der Orientierung der Organisationsnut (17) zum Verbindungsbereich (13) hin schräggestellt.

2. Randprofil nach Anspruch 1,
**dadurch gekennzeichnet,**
**daß** die Mittenebene (18) der Organisationsnut (17) mit der Mittenebene (7) des Randprofils (1, 1') einen Winkel zwischen 45° und 80° einschließt.

3. Randprofil nach Anspruch 1 oder Anspruch 2,
**dadurch gekennzeichnet,**
**daß** die Organisationsnut (17) hinterschnitten ausgeführt ist.

4. Randprofil nach Anspruch 3,
**dadurch gekennzeichnet,**
**daß** die Organisationsnut (17) einen T-förmigen Querschnitt aufweist.

5. Randprofil nach einem der Ansprüche 1 bis 4,
**dadurch gekennzeichnet,**
**daß** das Verbindungsprofil (4) und das Anschlußprofil (3') in dem schräggestellten Bereich der Trennfläche (20) flächig aneinander anliegen.

6. Randprofil nach einem der Ansprüche 1 bis 4,
**dadurch gekennzeichnet,**
**daß** sich in dem schräggestellten Bereich der Trennfläche (20) eine Begrenzungswand (21) des Anschlußprofils (3) und eine Begrenzungswand (22) des Verbindungsprofils (4) auf einen Abstand von 0,3mm bis 0,8mm gegenüberstehen.

7. Randprofil nach einem der Ansprüche 1 bis 6,
**dadurch gekennzeichnet,**
**daß** an dem Anschlußprofil (3, 3') zu der Trennfläche (20) zwischen dem Verbindungsprofil (4) und dem Anschlußprofil hin offene Hohlräume (28) zur Aufnahme von Befestigungsleisten (27) für eine Bespannung (24) vorgesehen sind.

8. Randprofil nach einem der Ansprüche 1 bis 7,
**dadurch gekennzeichnet,**
**daß** die Breite des Anschlußprofils (3, 3') im wesentlichen der Breite des Verbindungsprofils (4) entspricht.

9. Randprofil nach einem der Ansprüche 1 bis 8,
**dadurch gekennzeichnet,**
**daß** das Randprofil (1, 1') stirnseitig an seinem Verbindungsbereich (13) eine zur Aufnahme einer Blende (34) geeignete Vertiefung (33) aufweist.

10. Randprofil nach einem der Ansprüche 1 bis 9,
**dadurch gekennzeichnet,**
**daß** das Randprofil (1, 1') einen Hohlraum (30, 30') zur Aufnahme der Schenkel von Verbindungswinkeln aufweist.

11. Randprofil nach einem der Ansprüche 1 bis 10,
**dadurch gekennzeichnet,**
**daß** das Randprofil (1, 1') an dem Anschlußbereich (5, 5') randseitig Nuten (10) für die Aufnahme von äußeren Wandkörperbeplankungen (11) oder Glasscheiben (36)aufweist.

12. Randprofil nach einem der Ansprüche 1 bis 11,
**dadurch gekennzeichnet,**
**daß** der Anschlußbereich (5) des Randprofils (1) mittig eine Nut (8) zur Aufnahme eines Wandkörperkerns (9) aufweist.

13. Wandelement einer mobilen Stellwand, umfassend einen Wandkörper (6, 6') und mindestens zwei einander gegenüberliegend angeordnete Randprofile (1, 1') nach einem der Ansprüche 1 bis 12.

14. Wandelement nach Anspruch 13,
**dadurch gekennzeichnet,**
**daß** es vier übereinstimmend aufgebaute Randprofile (1, 1') aufweist.

15. Wandelement nach Anspruch 14,
**dadurch gekennzeichnet,**
**daß** Fußelemente vorgesehen sind, die mit dem jeweils unteren Randprofil (1, 1') an dessen Verbindungsabschnitt (13) verbindbar sind, und zwar mittels der identischen Verbindungstechnik, mittels derer das betreffende Wandelement (2, 2') auch mit benachbarten Teilen der Stellwand verbindbar ist.

16. Wandelement nach einem der Ansprüche 13 bis 15,
**dadurch gekennzeichnet,**
**daß** der Wandkörper (6) mindestens einseitig eine Textil-Bespannung (24) aufweist, die an einer Stützfläche (29) des Randprofils (1) anliegt.

## Claims

1. An edge profile (1, 1') of a wall element of a mobile control wall, with a connection area (5, 5') and a joining area (13), wherein the connection area is designed for connecting the wall element (2, 2') with an adjacent component of the control wall, and the joining area is designed for joining the edge profile to the wall body (6, 6') of the wall element, with the following features:
The edge profile (1, 1') is divided into two sections, in that it is assembled out of a connection profile (4) and a joining profile (3, 3');
An organization groove (17) for securing add-on parts is provided at least on one side of the edge profile between the joining area and the connection area;
The at least one organization groove (17) is inclined toward the connection area (13) of the edge profile by inclining the site where the organization groove empties toward the connection area;
The separating surface (20) between the connection profile (4) and joining profile (3, 3') is inclined toward the connection area (13) at the edge based on the orientation of the organization groove (17).

2. The edge profile according to claim 1,
**characterized in that**
the central plane (18) of the organization groove (17) forms an angle of between 45° and 80° with the central plane (7) of the edge profile (1, 1') .

3. The edge profile according to claim 1 or claim 2,
**characterized in that**
the organization groove (17) is back-cut.

4. The edge profile according to claim 3,
**characterized in that**
the organization groove (17) exhibits a T-shaped cross section.

5. The edge profile according to one of claims 1 to 4,
**characterized in that**
the connection profile (4) and joining profile (3') flatly abut each other in the inclined area of the separating surface (20).

6. The edge profile according to one of claims 1 to 4,
**characterized in that**
a limiting wall (21) of the joining profile (3) and a limiting wall (22) of the connection profile (4) stand opposite each other spaced apart by 0.3 mm to 0.8 mm in the inclined area of the separating surface (20).

7. The edge profile according to one of claims 1 to 6,
**characterized in that**
cavities (28) open toward the separating surface (20) between the connection profile (4) and the joining profile are provided on the joining profile (3, 3') for accommodating attachment strips (27) for a covering (24).

8. The edge profile according to one of claims 1 to 7,
**characterized in that**
the width of the joining profile (3, 3') essentially corresponds to the width of the connection profile (4).

9. The edge profile according to one of claims 1 to 8,
**characterized in that**
the front of the edge profile (1, 1') exhibits a recess (33) suitable for accommodating a screen (34) on its connection area (13).

10. The edge profile according to one of claims 1 to 9,
**characterized in that**
the edge profile (1, 1') exhibits a cavity (30, 30') for accommodating the legs of connection elbows.

11. The edge profile according to one of claims 1 to 10,
**characterized in that**
the edge profile (1, 1') exhibits grooves (10) on the edge at the joining area (5, 5') for accommodating outer wall body planking (11) or glass panes (36).

12. The edge profile according to one of claims 1 to 11,
**characterized in that**
the joining area (5) of the edge profile (1) exhibits a central groove (8) for accommodating a wall body core (9).

13. A wall element of a mobile control wall, comprising a wall body (6, 6') and at least two opposing edge profiles (1, 1') according to one of claims 1 to 12.

14. The edge profile according to claim 13,
**characterized in that**
it exhibits four edge profiles (1, 1') of matching design.

15. The edge profile according to claim 14,
**characterized in that**
base elements are provided that can be connected with the respective bottom edge profile (1, 1') at its connection section (13), specifically by means of the identical connection technique that can be used to also connect the respective wall element (2, 2') with adjacent parts of the control wall.

16. The edge profile according to one of claims 13 to 15,
**characterized in that**
at least one side of the wall body (6) exhibits a textile covering (24), which abuts a supporting surface (29) of the edge profile (1).

## Revendications

1. Profilé de chant (1, 1') d'un élément de mur d'une cloison amovible mobile, avec une région d'assemblage (5, 5') et une région de raccordement (13), la région d'assemblage étant conçue pour l'assemblage de l'élément de mur (2, 2') avec une pièce voisine de la cloison amovible, et la région de raccordement pour le raccordement du profilé de chant sur le corps de mur (6, 6') de l'élément de mur, avec les caractéristiques suivantes :
le profilé de chant (1, 1') est conçu en deux parties, en étant composé d'un profilé d'assemblage (4) et d'un profilé de raccordement (3, 3') ;
une rainure d'organisation (17) pour la fixation de pièces est prévue au moins d'un côté du profilé de chant, entre la région de raccordement et la région d' assemblage ;
l'au moins une rainure d'organisation (17) est inclinée vers la région d'assemblage (13), au moyen d'une inclinaison de l'embouchure de la rainure d'organisation en direction de la région d' assemblage ;
la surface de séparation (20) entre le profilé d'assemblage (4) et le profilé de raccordement (3, 3') est inclinée côté bord vers la région d'assemblage (13), en suivant l'orientation de la rainure d'organisation (17).

2. Profilé de chant selon la revendication 1,
**caractérisé en ce que** le plan central (18) de la rainure d'organisation (17) forme un angle compris entre 45° et 80° avec le plan central (7) du profilé de chant (1, 1').

3. Profilé de chant selon la revendication 1 ou 2,
**caractérisé en ce que**
la rainure d'organisation (17) est conçue de manière contre-dépouillée.

4. Profilé de chant selon la revendication 3,
**caractérisé en ce que**
la rainure d'organisation (17) comporte une section transversale en T.

5. Profilé de chant selon l'une des revendications 1 à 4,
**caractérisé en ce que**
le profilé d'assemblage (4) et le profilé de raccordement (3') s'appliquent l'un contre l' autre de manière surfacique dans la région inclinée de la surface de séparation (20).

6. Profilé de chant selon l'une des revendications 1 à 4,
**caractérisé en ce que**
dans la région inclinée de la surface de séparation (20), une paroi de délimitation (21) du profilé de raccordement (3) et une paroi de délimitation (22) du profilé d'assemblage (4) se font face en respectant un écart compris entre 0,3 mm et 0,8 mm.

7. Profilé de chant selon l'une des revendications 1 à 6,
**caractérisé en ce que**
sur le profilé de raccordement (3, 3'), des espaces creux (28) ouverts vers la surface de séparation (20) entre le profilé d'assemblage (4) et le profilé de raccordement sont prévus pour l'admission de baguettes de fixation (27) destinées à un revêtement (24).

8. Profilé de chant selon l'une des revendications 1 à 7,
**caractérisé en ce que**
la largeur du profilé de raccordement (3, 3') correspond essentiellement à la largeur du profilé d'assemblage (4).

9. Profilé de chant selon l'une des revendications 1 à 8,
**caractérisé en ce que**
du côté frontal dans sa région d'assemblage (13), le profilé de chant (1, 1') comporte un renfoncement (33) adapté pour accueillir un cache (34).

10. Profilé de chant selon l'une des revendications 1 à 9,
**caractérisé en ce que**
le profilé de chant (1, 1') comporte un espace creux (30, 30') pour l'admission des branches des équerres d'assemblage.

11. Profilé de chant selon l'une des revendications 1 à 10,
**caractérisé en ce que**
côté bord dans la région de raccordement (5, 5'), le profilé de chant (1, 1') comporte des rainures (10) pour l'admission de bordages de corps de mur externes (11) ou de vitres (36).

12. Profilé de chant selon l'une des revendications 1 à 11,
**caractérisé en ce que**
la région de raccordement (5) du profilé de chant (1) comporte une rainure (8) en son centre, pour l'admission d'un noyau de corps de mur (9).

13. Elément de mur d'une cloison amovible mobile, comprenant un corps de mur (6, 6') et au moins deux profilés de chant (1, 1') disposés l'un en face de l'autre, selon l'une des revendications 1 à 12.

14. Elément de mur selon la revendication 13,
**caractérisé en ce que**
il comporte quatre profilés de chant (1, 1') construits de manière correspondante.

15. Elément de mur selon la revendication 14,
**caractérisé en ce que**
il est prévu des éléments de pied aptes à être reliés à la section d'assemblage de chacun des profilés de chant inférieurs (1, 1'), en particulier au moyen de la même technique d'assemblage que celle utilisée pour l'assemblage de l'élément de mur (2, 2') concerné avec des pièces voisines de la cloison amovible.

16. Elément de mur selon l'une des revendications 13 à 15,
**caractérisé en ce que**
au moins sur un côté, le corps de mur (6) comporte un revêtement textile (24) qui est appliqué sur une surface d'appui (29) du profilé de chant (1).
